# EUROPÄISCHE PATENTSCHRIFT

(11) **EP 0 781 896 B1**
(45) Veröffentlichungstag und Bekanntmachung des Hinweises auf die Patenterteilung: **13.06.2001**
(21) Anmeldenummer: 96120835.2
(22) Anmeldetag: 23.12.1996
(51) Int. Cl.: F01D 1/34, F01D 15/06

(54) **Turbinenrad für Impulsturbinen**
Rotorwheel for impulsturbines
Rotor pour turbines à impulsion

(30) Priorität: 28.12.1995 DE 29520650 U
(43) Veröffentlichungstag der Anmeldung: 02.07.1997
(73) Patentinhaber: Joisten & Kettenbaum GmbH & Co. KG, 51429 Bergisch Gladbach (DE)
(72) Erfinder: Trojahn, Werner, 15469 Bergisch Gladbach (DE)
(74) Vertreter: Patentanwälte Dr. Solf & Zapf

(56) Entgegenhaltungen:
- DE-B- 1 216 616
- FR-A- 1 190 147
- FR-A- 1 323 406
- FR-A- 2 410 127
- GB-A- 191 307 894
- US-A- 1 329 626
- US-A- 3 372 906

## Beschreibung

Die vorliegende Erfindung betrifft ein Turbinenrad für Antriebsturbinen, insbesondere von Metallbearbeitungsmaschinen, bestehend aus einem scheibenförmigen Radkörper mit einer mittigen Lageröffnung und konzentrisch zu dieser am Umfang in einer Scheibenseitenfläche angeordneten Einlaßöffnungen von im Scheibenkörper verlaufenden Antriebsluftkanälen, die jeweils in einer in der Scheibenumfangsfläche liegenden Auslaßöffnung münden, und einen im Scheibenkörper in Richtung zur Scheibenumfangsfläche verlaufenden Ausströmabschnitt aufweist.

Ein derartiges Turbinenrad ist aus der DE-12 16 616 C bekannt. Bei diesem bekannten Turbinenrad sind die Antriebsluftkanäle seitlich geschlitzt und enden an der Prallfläche, so daß sie keine diskreten Einlaßöffnungen besitzen.

Weiterhin sind Turbinenräder bekannt, deren Auslaßöffnungen der Antriebsluftkanäle in der den Einlaßöffnungen gegenüberliegenden Scheibenseitenfläche des Radkörpers liegen. Diese bekannten Turbinenräder besitzen an ihren Umfangsflächen taschenförmige Ausnehmungen, die die Angriffsfläche für das Turbinenrad anströmende Bremsluft bilden. Der Wirkungsgrad dieser bekannten Turbinenräder verschlechtert sich ab 70 bis 75 % der Enddrehzahl der Turbinenräder.

Der vorliegenden Erfindung liegt die Aufgabe zugrunde, ein eingangs beschriebenes Turbinenrad dahingehend zu verbessern, daß der Wirkungsgrad insbesondere auch bei hohen Drehzahlen, im Bereich der Enddrehzahl verbessert wird. Erfindungsgemäß wird dies dadurch erreicht, daß die Antriebsluftkanäle einen etwa axial verlaufenden Anströmabschnitt aufweisen, dessen Einlaßöffnung die Form einer Ellipse besitzt, deren kleine Halbachse in der Radial-Mittelebene und deren große Halbachse hierzu senkrecht verläuft. Bei dem Turbinenrad gemäß der Erfindung wird eine im wesentlichen axial strömende Anströmung und eine etwa radial strömende Ausströmung der Antriebsdruckluft erreicht. Die radiale Ausströmung ermöglicht hierbei eine große wirksame Normalkomponente, die über einen großen Drehwinkel zur Verfügung steht. Zudem bewirkt die Führung der Antriebsdruckluft eine bessere Entlüftung, da die beim Aufprall der Antriebsdruckluft auftretenden Radialkraftkomponenten durch die Zentrifugalkraft verstärkt werden und somit die Entlüftung verbessert wird. Die wirksame Entlüftung der Antriebsluftkanäle ist aber wichtig, da bei einem Druckluftstau keine neue Antriebsdruckluft in die Antriebsluftkanäle einströmen kann. Durch die erfindungsgemäße Ausbildung der Antriebsluftkanäle kann die Umlenkung der Antriebsluft innerhalb des Radkörpers von der etwa axial gerichteten Anströmung in die in Richtung auf den Radkörperumfang gerichtete Ausströmung derart optimiert werden, daß eine große Normalkraftkomponente erreicht wird und zudem eine schnelle Entlüftung.

Vorteilhafte Ausführungen der Erfindung sind in den Unteransprüchen enthalten. Anhand des in den beiliegenden Zeichnungen dargestellten Ausführungsbeispiels wird die Erfindung näher erläutert. Es zeigen:
- Fig. 1: eine Seitenansicht eines erfindungsgemäßen Turbinenrades, zum Teil geschnitten,
- Fig. 2: eine Aufsicht auf das Turbinenrad gemäß Fig. 1,
- Fig. 3: eine Teilansicht eines erfindungsgemäßen Turbinenrades, zum Teil geschnitten, zusammen mit Anblasdüse und Bremsdüse und
- Fig. 4: eine Ansicht gemäß dem Pfeil IV in Fig. 3.
- Fig. 5: eine Ansicht gemäß Fig. 4 auf eine weitere Ausführung eines erfindungsgemäßen Turbinenrades.

Wie sich aus Fig. 1 ergibt, besteht ein erfindungsgemäßes Turbinenrad aus einem scheibenförmigen Radkörper 1. Ein derartiges Turbinenrad hat beispielsweise einen Durchmesser von ca. 25 - 100 mm und eine Dicke von z.B. etwa 6 - 10 mm. Der Radkörper 1 besitzt eine mittige Lageröffnung 2, mit der er beispielsweise auf einer Welle, die nicht dargestellt ist, gelagert ist. Konzentrisch zur Lageröffnung 2 sind auf einer Scheibenseitenfläche 3 an deren äußeren Umfang Einlaßöffnungen 4 von Antriebsluftkanälen 5 angeordnet. Im dargestellten Ausführungsbeispiel sind die Einlaßöffnungen 4 mit einer Teilung von etwa 9° am Umfang der Scheibenseitenfläche 3 angeordnet. Die Antriebsluftkanäle 5 besitzen einen etwa axial verlaufenden Anströmabschnitt 6 und einen im Scheibenkörper in Richtung zur Scheibenumfangsfläche 7 verlaufenden Ausströmabschnitt 8. Die Einlaßöffnungen 4 gehen in eine kalottenförmige Vertiefung 9 in der Scheibenseitenfläche 3 über, von deren Vertiefungsgrund aus der Anströmabschnitt 6 des jeweiligen Antriebsluftkanals 5 aus sich in den Radkörper 1 hineinerstreckt. Im dargestellten vorteilhaften Ausführungsbeispiel besitzen die Einlaßöffnungen 4 die Form einer Ellipse. Wie insbesondere aus Fig. 4 zu erkennen ist, verläuft die Längsachse X-X des jeweiligen Anströmabschnittes 6 des Antriebskanals 5 unter einem spitzen Winkel zur Radial-Mittelebene Y-Y durch den Mittelpunkt der elliptischen Einlaßöffnung 4 und zwar in Antriebsrichtung Z des Turbinenrades gesehen. Die Längsachse verläuft hierbei in einer senkrecht zur Mittelebene Y-Y stehenden Querebene. Die Längsachse X-X des Anströmabschnittes 6 verläuft hierbei durch den in Antriebsrichtung gesehen vorderen Brennpunkt der elliptischen Einlaßöffnung 4. Durch diese Ausführung in Verbindung mit der elliptischen Einlaßöffnung 4 ist die Anströmung der Antriebsluft über einen größeren Drehwinkel wirksam, wobei zusätzlich erfindungsgemäß vorgesehen ist, daß eine seitlich am Radkörper 1 angeordnete Ausblasdüse 11 für die Antriebsluft derart angeordnet und deren Düsenöffnung derart ausgebildet ist, daß deren Ausblasöffnung 12 in der maximalen Einblasstellung koaxial mit der Einlaßöffnung 4 verläuft, siehe Fig. 4, wenn diese beiden Öffnungen zusammenfallen, wobei die Auslaßöffnung 12 der Einblasdüse 11 kleiner/gleich der Einlaßöffnung 4 ist. Die Längsachse A-A der Ausblasdüse 11, siehe Fig. 4, verläuft schräg zur Scheibenseitenfläche 3, und zwar vorzugsweise unter einem spitzen Winkel kleiner 45°. Die Einlaßöffnungen 4 sind so ausgebildet, daß ihre große Halbachse jeweils in der zur Radial-Mittelachse Y-Y senkrechten Querebene durch den Mittelpunkt der elliptischen Einlaßöffnung 4 verläuft und ihre kleine Halbachse in der radialen Mittelebene.

Wie insbesondere Fig. 1 und 2 zu entnehmen ist, weisen die Ausströmabschnitte 8 der Antriebsluftkanäle 5 Auslaßöffnungen 14 auf, die jeweils in der Umfangsfläche 7 liegen, und zwar vorzugsweise in den dort ausgebildeten Bremstaschen 15. Die Längsachse B-b des jeweiligen Ausströmabschnittes 8 der Antriebsluftkanäle 5 verläuft unter einem spitzen Winkel schräg zur radialen Mittelebene Y-Y entgegengesetzt zur Antriebs-Drehrichtung Z. Somit ergibt sich erfindungsgemäß ein Austritt der Antriebsluft nacheilend in bezug auf die Drehbewegung des Radkörpers 1, wodurch die Entlüftung der Antriebsluftkanäle 5 verbessert wird und gleichzeitig bei der Ausströmung der Antriebsluft eine Antriebskomponente wirksam ist. Die Bremstaschen 15 besitzen eine senkrecht zur Längsachse B-B des Ausströmabschnittes verlaufende Bodenfläche 16, in der jeweilig die Austrittsöffnung 14 liegt, und eine unter einem Winkel größer 90° und kleiner 180° zur Bodenfläche 16 verlaufende Prallfläche 17. Diese Bremstaschen 15 wirken zusammen mit einer Bremsluftdüse 18, die am Umfang des Radkörpers 1 derart angeordnet ist, daß die Austrittsöffnung 19 der Bremsluftdüse 18 der Umfangskontur des Radkörpers 1 angepaßt ist. Die Bremsluftdüse 18 ist hierbei derart in bezug auf den Radkörper 1 ausgerichtet, daß ihre Längsachse D-D in derjenigen Stellung, in der ihre Auslaßöffnung 19 mit der Öffnung der Bremstaschen 15 zusammenfällt, einen stumpfen Winkel mit der Prallfläche 17 bildet. Die Ausbildung der Prallfläche 17 kann aufgrund der erfindungsgemäßen Ausgestaltung in Größe, Form und Anstellwinkel derart ausgeführt sein, daß ein optimaler Brems-Wirkungsgrad erreicht werden kann.

In Fig. 5 ist eine sogenannte Duplex-Ausführung eines erfindungsgemäßen Turbinenrades dargestellt. Hierbei sind gleiche Teile wie in den Figuren 1 bis 4 mit denselben Bezugsziffern gekennzeichnet. Bei diesem Turbinenrad ist eine zweiseitige Druckluftbeaufschlagung mittels der beidseitig angeordneten Ausblasdüsen 11, die in die Einlaßöffnungen 4 getrennter Antriebsluftkanäle 5 einblasen. Weiterhin sind zwei Bremsluftdüsen 18 am Umfang des Radkörpers 1 angeordnet, die in die Bremstaschen 15 einblasen können. Durch die zweiseitige Druckbeaufschlagung des Turbinenrades wird eine Leistungssteigerung etwa um den Faktor 2 erreicht, jedoch nimmt der benötigte Gesamteinbauraum in Richtung der Längsachse nur ca. um 60 % zu. Aufgrund der beiden getrennten Antriebs- und Bremsluftwege sind die Möglichkeiten der Leistungsvariation gegenüber einem eizelnen Antriebs- und Bremsluftweg wesentlich verbessert.

Die vorliegende Erfindung ist nicht auf das gezeigte Ausführungsbeispiel beschränkt, sondern umfaßt auch alle im Sinne der Erfindung gleichwirkende Ausführungen. So kann auch eine andere Teilung der Einlaßöffnungen am Umfang des Turbinenrades vorgesehen sein.

## Patentansprüche

1. Turbinenrad für Antriebsturbinen, insbesondere von Metallbearbeitungsmaschinen, bestehend aus einem scheibenförmigen Radkörper (1) mit einer mittigen Lageröffnung (2) und konzentrisch zu dieser am Umfang in einer Scheibenseitenfläche (3) angeordneten Einlaßöffnungen (4) von im Scheibenkörper verlaufenden Antriebsluftkanälen (5), die jeweils in einer in der Scheibenumfangsfläche (7) liegenden Auslaßöffnung (14) münden, und einen im Scheibenkörper (1) in Richtung zur Scheibenumfangsfläche (7) verlaufenden Ausströmabschnitt (8) aufweisen,
**dadurch gekennzeichnet,**
daß die Antriebsluftkanäle (5) einen etwa axial verlaufenden Anströmabschnitt (6) aufweisen, dessen Einlaßöffnung (4) die Form einer Ellipse besitzt, deren kleine Halbachse in der Radial-Mittelebene (Y-Y) und deren große Halbachse hierzu senkrecht verläuft.

2. Turbinenrad nach Anspruch 1,
**dadurch gekennzeichnet,**
daß die Längsachse (X-X) des Anströmabschnittes (6) unter einem spitzen Winkel zur Radial-Mittelebene (Y-Y) in einer senkrecht zu der Mittelebene (Y-Y) stehenden Querebene durch den Mittelpunkt der Einlaßöffnung (4), in Antriebsdrehrichtung (Z) des Turbinenrades gesehen, verläuft.

3. Turbinenrad nach Anspruch 1 oder 2,
**dadurch gekennzeichnet,**
daß die Längsachse (B-B) des Ausströmabschnittes (8) unter einem spitzen Winkel schräg zur radialen Mittelebene (Y-Y) entgegengesetzt zur Antriebs-Drehrichtung (Z) verläuft.

4. Turbinenrad nach einem der Ansprüche 1 bis 3,
**dadurch gekennzeichnet,**
daß die Auslaßöffnungen (14) jeweils in einer in der Scheibenumfangsfläche (7) ausgebildeten Bremstasche (15) liegen.

5. Turbinenrad nach Anspruch 4,
**dadurch gekennzeichnet,**
daß die Bremstaschen (15) eine senkrecht zur Längsachse (B-B) des Ausströmabschnittes (8) verlaufende Bodenfläche (16) aufweisen, in der die Austrittsöffnung (14) liegt, und eine unter einem Winkel größer 90° und kleiner 180° hierzu verlaufende Prallfläche (17).

6. Turbinenrad nach einem der Ansprüche 1 bis 5,
**dadurch gekennzeichnet,**
daß die Längsachse (X-X) des Anströmabschnittes (6) der Antriebsluftkanäle (5) durch den in Antriebs-drehrichtung (Z) des Radkörpers (1) gesehen vorderen Brennpunkt der elliptischen Einlaßöffnungen (4) verläuft.

7. Turbinenrad nach einem der Ansprüche 1 bis 6 ,
**dadurch gekennzeichnet,**
daß der Scheibenkörper an seinen beiden Scheibenseitenflächen (3) Einlaßöffnungen (4) mit diesen zugeordneten Antriebsluftkanälen (5) aufweist, die jeweils in Auslaßöffnungen (14) in der Scheibenumfangsfläche (7) münden.

8. Turbine mit einem Turbinenrad nach einem der Ansprüche 1 bis 7,
**dadurch gekennzeichnet,**
daß am Umfangsbereich des Radkörpers (1) eine Bremsluftdüse (18) für das Anblasen mit Bremsluft angeordnet ist, wobei deren Düsenöffnung (19) eine Gestalt besitzt, die der Umfangskontur des Radkörpers (1) und der Größe der Bremstaschen (15) angepaßt ist.

9. Turbine nach Anspruch 8,
**dadurch gekennzeichnet,**
daß an der Seite der Einlaßöffnungen (4) eine Ausblasdüse (11) für die Antriebsluft angeordnet ist, wobei deren Düsenöffnung (12) derart ausgebildet ist, daß die Düsenöffnung (12) mit den einzelnen Einlaßöffnungen (4) in der maximalen Einblasstellung koaxial aufeinanderfällt und ihre Form derjenigen der Einlaßöffnung (4) angepaßt ist.

10. Turbine nach Anspruch 9,
**dadurch gekennzeichnet,**
daß an jeder Scheibenseitenfläche jeweils eine Ausblasdüse (11) und am Umfangsbereich zwei Bremsluftdüsen (18) angeordnet sind.

## Claims

1. Turbine wheel for drive turbines, in particular of metalworking machines, consisting of a disc-shaped wheel body (1) having a central bearing opening (2) and inlet openings (4), arranged concentrically to the latter at the periphery in a wheel side face (3), of drive-air passages (5), which run in the disc body and in each case open into an outlet opening (14) lying in the disc peripheral surface (7) and have an outflow section (8) running in the disc body (1) in the direction of the disc peripheral surface (7),
characterized in that the drive-air passages (5) have an approximately axially running inflow section (6), the inlet opening (4) of which has the shape of an ellipse, the small semiaxis of which runs in the radial centre plane (Y-Y) and the large semiaxis of which runs perpendicularly thereto.

2. Turbine wheel according to Claim 1, characterized in that the longitudinal axis (X-X) of the inflow section (6) runs at an acute angle to the radial centre plane (Y-Y) in a transverse plane perpendicular to the centre plane (Y-Y) through the centre of the inlet opening (4), as viewed in the rotational drive direction (Z) of the turbine wheel.

3. Turbine wheel according to Claim 1 or 2, characterized in that the longitudinal axis (B-B) of the outflow section (8) runs at an acute angle obliquely to the radial centre plane (Y-Y) against the rotational drive direction (Z).

4. Turbine wheel according to one of Claims 1 to 3, characterized in that the outlet openings (14) each lie in a braking pocket (15) formed in the disc peripheral surface (7).

5. Turbine wheel according to Claim 4, characterized in that the braking pockets (15) have a base surface (16), which runs perpendicularly to the longitudinal axis (B-B) of the outflow section (8) and in which the outlet opening (14) lies, and an impingement surface (17) running at an angle of greater than 90° and less than 180° thereto.

6. Turbine wheel according to one of Claims 1 to 5, characterized in that the longitudinal axis (X-X) of the inflow section (6) of the drive-air passages (5) runs through the front focal point, as viewed in the rotational drive direction (Z) of the wheel body (1), of the elliptical inlet openings (4).

7. Turbine wheel according to one of Claims 1 to 6, characterized in that the disc body, at its two disc side faces (3), has inlet openings (4) having drive-air passages (5) which are assigned to the latter and in each case open into outlet openings (14) in the disc peripheral surface (7).

8. Turbine having a turbine wheel according to one of Claims 1 to 7, characterized in that a braking-air nozzle (18) for blowing with braking air is arranged on the peripheral region of the wheel body (1), the nozzle opening (19) of which braking-air nozzle (18) has a form which is adapted to the peripheral contour of the wheel body (1) and the size of the braking pockets (15).

9. Turbine according to Claim 8, characterized in that a discharge nozzle (11) for the drive air is arranged on the side of the inlet openings (4), the nozzle opening (12) of which discharge nozzle (11) is designed in such a way that the nozzle opening (12) coincides in a coaxial manner with the individual inlet openings (4) in the maximum injection position and its shape is adapted to that of the inlet opening (4).

10. Turbine according to Claim 9, characterized in that in each case a discharge nozzle (11) is arranged on each disc side face and two braking-air nozzles (18) are arranged on the peripheral region.

## Revendications

1. Roue de turbine pour turbines motrices, en particulier pour turbines de machines de travail des métaux, composée d'un corps de roue (1) en forme de disque qui présente une ouverture de palier centrale (2) et des ouvertures d'admission (4) disposées sur la périphérie d'une surface latérale (3) du disque, concentriquement à l'ouverture de palier, de canaux d'air moteur (5) qui s'étendent dans le corps du disque et qui débouchent chacun dans une ouverture d'échappement (14) située dans la surface circonférentielle (7) du disque, et présentent un segment de fuite (8) s'étendant dans le corps de disque (1) en direction de la surface circonférentielle (7) du disque,
caractérisée
en ce que les canaux d'air moteur (5) présentent un segment (6) d'attaque s'étendant à peu près axialement et dont l'ouverture d'admission (4) possède la forme d'une ellipse dont le demi-petit axe s'étend dans le plan médian radial (Y-Y) et dont le demi-grand axe s'étend perpendiculairement à ce plan.

2. Roue de turbine selon la revendication 1,
caractérisée
en ce que l'axe longitudinal (X-X) du segment d'attaque (6) s'étend en formant un angle aigu avec le plan médian radial (Y-Y) dans un plan transversal perpendiculaire au plan médian (Y-Y) et passant par le centre de l'ouverture d'admission (4), vu dans le sens de la rotation d'entraînement (Z) de la roue de turbine.

3. Roue de turbine selon la revendication 1 ou 2,
caractérisée
en ce que l'axe longitudinal (B-B) du segment de fuite (8) s'étend en formant un angle aigu, obliquement par rapport au plan médian radial (Y-Y), dans le sens inverse du sens de rotation d'entraînement (Z) de la roue de turbine.

4. Roue de turbine selon une des revendications 1 à 3,
caractérisée
en ce que les ouvertures d'échappement (14) se trouvent chacune dans une poche de freinage (15) formée dans la surface circonférentielle (7) du disque.

5. Roue de turbine selon la revendication 4,
caractérisée
en ce que les poches de freinage (15) présentent une surface de fond (16) s'étendant perpendiculairement à l'axe longitudinal (B-B) du segment de fuite (8), et dans laquelle se trouve l'ouverture de sortie (14), et une surface d'impact (17) qui s'étend en formant avec elle un angle supérieur à 90° et inférieur à 180°.

6. Roue de turbine selon une des revendications 1 à 5,
caractérisée
en ce que l'axe longitudinal (X-X) du segment d'attaque (6) des canaux d'air moteur (5) passe par le foyer avant, vu dans le sens de la rotation d'entraînement (Z) du corps de roue (1), des ouvertures d'admission elliptiques (4).

7. Roue de turbine selon une des revendications 1 à 6,
caractérisée
en ce que le corps de disque présente, sur ses deux faces latérales (3), des ouvertures d'admission (4), avec des canaux (5) d'air moteur qui leur sont associés et qui débouchent respectivement dans des ouvertures d'échappement (14) ménagées dans la surface circonférentielle (7) du disque.

8. Turbine comprenant une roue de turbine selon une des revendications 1 à 7,
caractérisée
en ce qu'au droit de la région de la périphérie du corps de roue (1), est agencée une buse d'air de freinage (18) destinée à souffler de l'air de freinage, dont l'ouverture de buse (19) possède une forme qui est adaptée au contour de la circonférence du corps de roue (1) et à la dimension des poches de freinage (15).

9. Turbine selon la revendication 8,
caractérisée
en ce que, sur le côté des ouvertures d'admission (4) est agencée une buse de soufflage (11) pour l'air moteur, buse dont l'ouverture (12) est conformée de manière que l'ouverture de buse (12) se place coaxialement aux ouvertures d'admission (4) dans la position de soufflage maximum et que sa forme soit adaptée à celle de l'ouverture d'admission (4).

10. Turbine selon la revendication 9
caractérisée
en ce qu' une buse de soufflage (11) est prévue au droit de chaque surface latérale du disque, et que deux buses d'air de freinage (18) sont disposées au droit de sa région circonférentielle.
